# FASCICULE DE BREVET EUROPEEN

(11) **EP 3 189 378 B1**
(45) Date de publication et mention de la délivrance du brevet: **14.03.2018**
(21) Numéro de dépôt: 15778004.0
(22) Date de dépôt: 02.09.2015
(51) Int. Cl.: G04B 19/04

(54) **MOUVEMENT POUR PIÈCE D'HORLOGERIE COMPORTANT UN MODULE ANNULAIRE**
UHRWERK FÜR EINE UHR MIT EINEM RINGFÖRMIGEN MODUL
MOVEMENT FOR A TIMEPIECE COMPRISING AN ANNULAR MODULE

(30) Priorité: 02.09.2014 CH 13292014
(43) Date de publication de la demande: 12.07.2017
(73) Titulaire: C.H. Meylan S.A., 1348 Le Brassus (CH)
(72) Inventeur: CANDAUX, David, CH-1347 Le Solliat (CH)
(74) Mandataire: Rossi, Alexandra
(86) Numéro de dépôt international: PCT/IB2015/001506
(87) Numéro de publication internationale: WO 2016/034934

(56) Documents cités:
- EP-A1- 2 439 600
- CH-A- 514 874
- CH-A1- 704 334
- DE-U1- 9 406 901

## Description

La présente invention se rapporte à un mouvement pour pièce d'horlogerie comportant un module annulaire pour indiquer une information horaire.

Dans les montres et horloges mécaniques, les indications temporelles sont généralement affichées au moyen d'aiguilles ou d'anneaux ou des disques entraînés en rotation derrière un guichet dans un cadran.

Il existe cependant un besoin permanent pour des formes d'affichages alternatives, permettant notamment de rompre avec les codes esthétiques conventionnels.

On connaît ainsi par exemple EP2478419 qui décrit une montre-bracelet comportant un canal à travers une glace, agencé de manière à ce qu'un fluide mis en mouvement par une pompe atteigne le canal, de manière à colorer successivement différentes portions de ladite glace afin d'afficher des indications temporelles. Ce circuit hydraulique entoure le cadran et permet donc de lire l'heure d'une manière périphérique.

CH705806 décrit une montre affichant les heures et minutes de manière originale, grâce à un entrainement périphérique de 12 paires d'aiguilles sur le pourtour du cadran. Les 12 paliers répartis autour du cadran portent chacun une aiguille longue pour indiquer les pas de 5 minutes et une aiguille courte pour les heures. La première tourne sur son axe et la deuxième gravite autour de la première pour apparaître au-dessus d'elle ou se cacher derrière. Chaque aiguille est reliée à une roue d'entraînement et présente une face bleue quand elle affiche le temps, une face neutre lorsqu'elle n'entre pas en mouvement. Les aiguilles s'animent grâce à deux couronnes tournant autour du cadran. Toutes deux ont des sections dentées qui engrènent les roues d'entrainement des aiguilles à chaque palier.

DE9406901 U1 divulgue un mouvement mécanique pour pièce d'horlogerie comportant, une platine, un anneau mobile et monté pour être mis en rotation autour de son axe par un moyen de roulement, l'anneau mobile portant un indicateur rotatif, l'indicateur rotatif étant une pièce rapportée dont une première partie fixée à une couronne agencée sur l'anneau mobile est plate et parallèle à un plan défini par la couronne et une seconde partie protubérante et recourbée, ladite seconde partie, en forme d'une pointe, étant orientée vers le centre de la couronne, la couronne comportant un logement pour recevoir une extrémité de la première partie de l'indicateur rotatif, le mouvement comportant en outre un train d'entraînement agencé pour entraîner en rotation l'anneau mobile selon une vitesse de rotation impartie par le mouvement d'horlogerie, de manière à ce que lors de son entraînement, l'indicateur rotatif affiche une information horaire des heures, des minutes ou des secondes.

Le but de la présente invention est de créer des pièces d'horlogerie comportant un module annulaire pour indiquer une information horaire d'une manière originale.

Conformément à l'invention, un mouvement mécanique pour pièce d'horlogerie comporte une platine et un module annulaire entourant circonférentiellement la platine. Le module comporte un anneau mobile et monté pour être mis en rotation autour de son axe par un moyen de roulement, l'anneau mobile portant un indicateur rotatif. L'indicateur rotatif est une pièce rapportée dont une première partie fixée à une couronne agencée sur l'anneau mobile est plate et parallèle à un plan défini par la couronne et une seconde partie protubérante et recourbée. La seconde partie, en forme d'une pointe, est orientée vers le centre de la couronne (5), la couronne (5) comportant un logement pour recevoir une extrémité de la première partie (3A) de l'indicateur rotatif (3). Le mouvement comporte en outre un train d'entrainement agencé pour entrainer en rotation l'anneau mobile selon une vitesse de rotation impartie par le mouvement d'horlogerie, de manière à ce que lors de son entrainement autour de la périphérie de la platine, l'indicateur rotatif affiche une information horaire des heures, des minutes ou des secondes.

Un tel mouvement peut aussi bien être utilisé pour une montre mécanique qu'une montre à quartz.

Dans une forme d'exécution, le mouvement comporte un module comportant au moins deux anneaux coaxiaux superposés maintenus espacés l'un de l'autre, le premier anneau coaxial étant solidaire de la platine, le second étant mobile et portant l'indicateur d'une information horaire.

Selon cette dernière forme d'exécution, le module peut comprendre des billes disposées entre les deux anneaux coaxiaux superposés de manière à former un roulement à billes.

Dans une autre forme d'exécution, l'anneau mobile peut être agencé dans une rainure agencée dans la carrure de la boite de montre, rainure dans laquelle l'anneau mobile pourra coulisser, entrainé par des moyens.

De préférence, l'anneau mobile peut comporter une denture agencée par exemple sur un bord interne de l'anneau, pour être entrainé par un mobile intermédiaire du mouvement. L'entrainement de l'indicateur rotatif peut être continu ou par intermittence comme par exemple de seconde en seconde, voire des sauts par paliers de secondes.

Les caractéristiques de l'invention apparaitront plus clairement à la lecture de la description de plusieurs formes d'exécutions données uniquement à titre d'exemple, nullement limitative en se référant aux figures schématiques, dans lesquelles :
- La figure 1 représente une vue de face d'un mouvement pourvu d'un module annulaire portant un index à 6h ;
- La figure 2 représente une vue de face d'un mouvement pourvu d'un module annulaire portant un index à 6h, le mouvement étant pourvu d'aiguilles montrées dans leur position à 12h et d'un cadran recouvrant le mouvement et le module annulaire ;
- La figure 3 représente une vue en perspective d'un module annulaire comportant une couronne montée sur un roulement à bille, la couronne portant un index et étant entrainée par un rouage ;
- La figure 4 représente une vue arrière du mouvement pourvu d'un module annulaire de la figure 1 ;
- La figure 5 représente une vue de côté du mouvement pourvu d'un module annulaire de la figure 1 ; et
- La figure 6 représente une coupe partielle du mouvement pourvu d'un module annulaire disposé dans une rainure d'une carrure de montre.

La description qui suit, concerne un mouvement mécanique dont l'affichage de la seconde est périphérique au cadran. Comme illustré à la figure 1, le mouvement comporte une platine 1 et un module annulaire 2 entourant circonférentiellement la platine 1. Le module 2 comporte un anneau mobile monté pour être mis en rotation autour de son axe par un moyen de roulement. L'anneau mobile porte l'indicateur rotatif 3 des secondes.

Dans l'exemple illustré à la figure 2, l'indication des heures et des minutes est au centre du mouvement et les heures et les minutes sont affichées par des aiguilles 7. L'indicateur 3 des secondes est périphérique, et lorsqu'un cadran 8 de montre est monté, seuls l'indicateur périphérique des secondes 3 et les aiguilles 7 sont visibles. De préférence, le cadran 8 peut porter des indications diverses comme par exemple des chiffres, des divisions, ou des index.

Comme illustré à la figure 3, le module 2 comporte deux anneaux coaxiaux superposés 2', 2" maintenus espacés l'un de l'autre, dans cet exemple par des billes, le premier anneau coaxial 2' étant solidaire de la platine 1, le second 2" étant mobile. Sur ce roulement à billes est ajoutée une couronne dentée 5 portant un indicateur 3 des secondes qui va engrainer directement avec un mobile intermédiaire de seconde 4 du mouvement. L'anneau mobile 2" est fixé dans le cas présent à une couronne 5 comportant une denture 6, sur un bord interne, agencée pour être entrainée par un mobile intermédiaire des secondes 4.

La superposition de la couronne 5 et des deux anneaux coaxiaux superposés 2', 2" maintenus espacés l'un de l'autre, est illustrée à la figure 3. L'organe indicateur 3 est une pièce dont une première partie fixée à la couronne 5 est plate et parallèle à un plan défini par la couronne 5 et une seconde partie protubérante et recourbée, constitue une pointe orientée vers le centre de la couronne 5.

Le mobile intermédiaire de seconde 4 entraine en rotation la couronne dentée 5 de manière à ce que l'indicateur 3 indique les secondes courantes lorsque la couronne dentée 5 est entrainée en rotation par le mobile 4. La seconde est indiquée sur la périphérie du mouvement. La couronne mobile 5 est entrainée par le mobile intermédiaire des secondes 4 à une vitesse d'un tour par minute et l'indicateur 3 indique ainsi les secondes.

Comme illustré à la figure 6, le mouvement comporte un anneau 2", guidé à l'extérieur par des moyens de roulement, ledit anneau 2" étant mobile et portant un index 3 indicateur d'une information horaire. L'anneau mobile 2" est entouré par la carrure 9 de la montre, une extrémité externe de la première partie 3A de l'organe indicateur vient s'insérer dans une rainure 11 circonférentielle de la carrure 9 avec des moyens de roulement 10, 10' de part et d'autre de l'extrémité externe de la première partie 3A dans la rainure 11. L'anneau mobile inséré dans la rainure 11 de la carrure de montre 9 et les moyens de roulement 10, 10' assurent non seulement son maintien en position mais également son déplacement circulaire. Les moyens de roulements 10, 10' peuvent par exemple être des billes partiellement intégrées dans la rainure 11 ou alors des billes intégrées dans l'anneau mobile. Dans une autre forme d'exécution les moyens de roulement 10, 10' peuvent être des bagues.

Comme illustré à la figure 4, ce montage d'un module circonférentiel permet de garder accès à toute la platine, notamment pour intégrer toute sorte d'affichage ou de complication tout en gardant cet affichage périphérique. Dans cet exemple, le mouvement mécanique comporte deux barillets 20, 30 montés en série offrant une réserve de marche de trois jours. Chacun des barillets 20, 30 est excentré par rapport au centre du mouvement. Les barillets 20, 30 entrainent en rotation l'anneau mobile 2". L'indication des heures et des minutes est au centre du mouvement mécanique alors que l'indication de la seconde est indiquée sur la périphérie du mouvement et montée sur roulement à billes. Une tige de couronne de remontoir est disposée à 3H.

Dans les exemples illustrés la denture 6 de l'anneau mobile est interne, mais dans une variante, elle peut être externe.

En fonction du type de module périphérique employé, à savoir s'il s'agit d'un simple anneau mobile, d'un double anneau dont l'un est mobile et l'autre est fixé à la platine ou encore s'il s'agit d'un composant servant de support et de rotation à une couronne comme un roulement à bille sur lequel une couronne est fixée, l'épaisseur du mouvement prise à l'extérieur peut varier de 3 à 7 millimètres, par exemple 5 millimètres. Indépendamment de l'épaisseur, le mouvement peut être adapté pour différents diamètres compris entre 26 millimètres et 34 millimètres, par exemple 30 millimètres.

## Revendications

1. Mouvement mécanique pour pièce d'horlogerie comportant, une platine (1), un module annulaire (2) entourant circonférentiellement la platine (1), le module (2) comportant un anneau (2") mobile et monté pour être mis en rotation autour de son axe par un moyen de roulement, l'anneau mobile (2") portant un indicateur (3) rotatif, l'indicateur rotatif (3) étant une pièce rapportée dont une première partie (3A) fixée à une couronne (5) agencée sur l'anneau mobile (2") est plate et parallèle à un plan défini par la couronne (5) et une seconde partie (3B) protubérante et recourbée, ladite seconde partie (3B), en forme d'une pointe, étant orientée vers le centre de la couronne (5), la couronne (5) comportant un logement pour recevoir une extrémité de la première partie (3A) de l'indicateur rotatif (3), le mouvement comportant en outre un train d'entrainement (4) agencé pour entrainer en rotation l'anneau mobile (2") selon une vitesse de rotation impartie par le mouvement d'horlogerie, de manière à ce que lors de son entrainement autour de la périphérie de la platine (1), l'indicateur rotatif (3) affiche une information horaire des heures, des minutes ou des secondes.

2. Mouvement selon la revendication 1, comportant un module (2) comportant au moins deux anneaux coaxiaux superposés maintenus espacés l'un de l'autre, le premier anneau coaxial (2') étant solidaire de la platine (1), le second (2") étant mobile et portant l'indicateur (3) d'une information horaire.

3. Mouvement selon l'une des revendications 1 ou 2, dans lequel le module (2) comprend des billes disposées entre les deux anneaux coaxiaux (2', 2") de manière à former un roulement à billes.

4. Mouvement selon la revendication 3, dans lequel l'anneau mobile (2") comporte une denture (6) agencée pour être entrainée par un mobile intermédiaire (4) du mouvement.

5. Mouvement selon l'une des revendications 1 à 3, dans lequel la couronne (5) comporte une denture (6) agencée pour être entrainée par un mobile intermédiaire (4) du mouvement.

6. Mouvement selon l'une des revendications 4 à 5, dans lequel la denture (6) est agencée sur un bord interne de l'anneau mobile (2") ou de la couronne (5).

7. Mouvement selon l'une des revendications précédentes, dans lequel l'anneau mobile (2") est agencé pour être entrainé par un mobile intermédiaire des secondes (4) à une vitesse d'un tour par minute et l'indicateur (3) indique les secondes.

8. Mouvement selon l'une des revendications précédentes, comportant à l'intérieur de l'espace entouré par le module annulaire (2) un affichage des heures et des minutes.

9. Mouvement selon la revendication 8, dans lequel l'affichage des heures et des minutes comportent des aiguilles (7).

10. Mouvement selon l'une des revendications précédentes, dont le diamètre pris à l'extérieur du module annulaire (2) est compris entre 26 millimètres et 34 millimètres et l'épaisseur comprise entre 3 millimètres et 7 millimètres.

11. Mouvement selon l'une des revendications précédentes, dans lequel l'anneau mobile (2") est entouré par la carrure (9) de la montre, une extrémité externe de la première partie 3A de l'organe indicateur vient s'insérer dans une rainure (11) circonférentielle de la carrure (9) avec des moyens de roulement (10, 10') de part et d'autre de l'extrémité externe de la première partie 3A dans la rainure (11).

12. Mouvement selon l'une des revendications précédentes, dans lequel l'anneau mobile (2") est entrainé en rotation par au moins un barillet (20, 30) dont le centre est excentré par rapport au centre du mouvement.

13. Pièce d'horlogerie comportant un mouvement selon l'une des revendications précédentes.

## Patentansprüche

1. Mechanisches Uhrwerk für Uhr, aufweisend eine Werkplatte (1), ein ringförmiges Modul (2), das die Werkplatte (1) umfänglich umgibt, wobei das Modul (2) einen beweglichen Ring (2"), der montiert ist, um um seine Achse mit Hilfe eines Lagermittels in Rotation versetzt zu werden, aufweist, wobei der bewegliche Ring (2") eine rotierende Anzeige (3) trägt, wobei die rotierende Anzeige (3) ein Einsatzteil ist, von dem ein erster Teil (3A), der an einer Krone (5) befestigt ist, die auf dem beweglichen Ring (2") ausgebildet ist, flach und zu einer von der Krone (5) definierten Ebene parallel und ein zweiter Teil (3B) hervorstehend und gekrümmt ist, wobei der zweite Teil (3B) in Form einer Spitze zum Zentrum der Krone (5) gerichtet ist, wobei die Krone (5) eine Aufnahme aufweist, um ein Ende des ersten Teils (3A) der rotierenden Anzeige (3) zu empfangen, wobei das Uhrwerk ferner einen Antriebsstrang (4) aufweist, der ausgebildet ist, um den beweglichen Ring (2") in einer von dem Uhrwerk übertragenen Rotationsgeschwindigkeit derart anzutreiben, dass bei seinem Antrieb um den Umfang der Werkplatte (1) die rotierende Anzeige (3) eine Zeitinformation der Stunden, der Minuten oder der Sekunden anzeigt.

2. Uhrwerk nach Anspruch 1, aufweisend ein Modul (2), das mindestens zwei übereinandergelagerte, voneinander beabstandet gehaltene koaxiale Ringe aufweist, wobei der erste koaxiale Ring (2') mit der Werkplatte (1) fest verbunden ist, wobei der zweite (2") beweglich ist und die Anzeige (3) einer Zeitinformation trägt.

3. Uhrwerk nach einem der Ansprüche 1 oder 2, wobei das Modul (2) Kugeln umfasst, die zwischen den zwei koaxialen Ringen (2', 2") derart angeordnet sind, dass sie ein Kugellager bilden.

4. Uhrwerk nach Anspruch 3, wobei der bewegliche Ring (2") eine Zahnung (6) aufweist, die ausgebildet ist, um von einem Verbindungsdrehteil (4) des Uhrwerks angetrieben zu sein.

5. Uhrwerk nach einem der Ansprüche 1 bis 3, wobei die Krone (5) eine Zahnung (6) aufweist, die ausgebildet ist, um von einem Verbindungsdrehteil (4) des Uhrwerks angetrieben zu sein.

6. Uhrwerk nach einem der Ansprüche 4 bis 5, wobei die Zahnung (6) auf einem inneren Rand des beweglichen Rings (2") oder der Krone (5) ausgebildet ist.

7. Uhrwerk nach einem der vorangehenden Ansprüche, wobei der bewegliche Ring (2") ausgebildet ist, um von einem Sekunden-Verbindungsdrehteil (4) in einer Geschwindigkeit von einer Umdrehung je Minute angetrieben zu sein und die Anzeige (3) die Sekunden anzeigt.

8. Uhrwerk nach einem der vorangehenden Ansprüche, aufweisend innerhalb des Raums, der von dem ringförmigen Modul (2) umgeben ist, eine Anzeige der Stunden und der Minuten.

9. Uhrwerk nach Anspruch 8, wobei die Anzeige der Stunden und der Minuten Zeiger (7) aufweist.

10. Uhrwerk nach einem der vorangehenden Ansprüche, dessen Durchmesser, ermittelt außen am ringförmigen Modul (2), zwischen 26 Millimeter und 34 Millimeter inklusive beträgt und dessen Stärke zwischen 3 Millimeter und 7 Millimeter inklusive beträgt.

11. Uhrwerk nach einem der vorangehenden Ansprüche, wobei der bewegliche Ring (2") von dem Mittelteil (9) der Uhr umgeben ist, wobei ein äußeres Ende des ersten Teils (3A) des Anzeigeorgans in eine Umfangsrille (11) des Mittelteils (9) mit Lagermitteln (10, 10') beiderseits des äußeren Endes des ersten Teils (3A) in die Rille (11) eingreift.

12. Uhrwerk nach einem der vorangehenden Ansprüche, wobei der bewegliche Ring (2") von mindestens einem Federhaus (20, 30), dessen Zentrum in Bezug zum Zentrum des Uhrwerks exzentriert ist, rotierend angetrieben wird.

13. Uhr, aufweisend ein Uhrwerk nach einem der vorangehenden Ansprüche.

## Claims

1. A mechanical movement for a timepiece comprising a plate (1), an annular module (2) circumferentially surrounding the plate (1), the module comprising a moving ring (2") mounted to be rotated around its axis by a rolling means, the moving ring (2") bearing a rotary indicator (3), the rotary indicator (3) being an attached part, a first portion (3A) of which fastened to a crown (5) arranged on the moving ring (2") is flat and parallel to a plane defined by the crown (5) and a second protruding and curved part (3B), said second portion (3B), in the form of a point, being oriented toward the center of the crown (5), the crown (5) comprising a housing for receiving one end of the first part (3A) of the rotary indicator (3), the movement further comprising a driving gear train (4) arranged to rotate the moving ring (2") with a rotation speed imparted by the clockwork movement, such that when it is driven around the periphery of the plate (1), the rotary indicator (3) displays an item of time information for the hours, minutes or seconds.

2. The movement according to claim 1, comprising a module (2) comprising at least two superimposed coaxial rings kept spaced apart from one another, the first coaxial ring (2') being secured to the plate (1), the second (2") being movable and bearing the indicator (3) of an item of time information.

3. The movement according to one of claims 1 or 2, wherein the module (2) comprises beads positioned between the two superimposed coaxial rings (2', 2") so as to form a ball bearing.

4. The movement according to claim 3, wherein the moving ring (2") comprises a toothing (6) arranged to be driven by an intermediate train (4) of the movement.

5. The movement according to one of claims 1 to 3, wherein the crown (5) comprises a toothing (6) arranged to be driven by an intermediate train (4) of the movement.

6. The movement according to one of claims 4 to 5, wherein the toothing (6) is arranged on an inner edge of the moving ring (2") or the crown (5).

7. The movement according to one of the preceding claims, wherein the moving ring (2") is arranged to be driven by an intermediate seconds train (4) at a speed of one revolution per minute, and the indicator (3) indicates the seconds.

8. The movement according to one of the preceding claims, comprising a display of the hours and minutes inside the space surrounded by the annular module (2).

9. The movement according to claim 8, wherein the display of the hours and minutes comprises hands (7).

10. the movement according to one of the preceding claims, whereof the diameter considered on the outside of the annular module (2) is comprised between 26 millimeters and 34 millimeters and the thickness is comprised between 3 millimeters and 7 millimeters.

11. The movement according to one of the preceding claims, wherein the moving ring (2") is surrounded by the case middle (9) of the watch, an outer end of the first part (3A) of the indicator member is inserted in a circumferential groove (11) of the case middle (9) with rolling means (10, 10') on either side of the outer end of the first part (3A) in the groove (11).

12. The movement according to one of the preceding claims, wherein the moving ring (2") is rotated by at least one barrel (20, 30), the center of which is off-centered relative to the center of the movement.

13. A timepiece comprising a movement according to one of the preceding claims.
